# DEMANDE DE BREVET EUROPEEN

(11) **EP 0 893 546 A1**
(43) Date de publication de la demande: **27.01.1999**
(21) Numéro de dépôt: 98420122.8
(22) Date de dépôt: 17.07.1998
(51) Int. Cl.: E04B 2/14

(54) **Elément de construction creux présentant des parois intérieurs, du genre utilisé pour réaliser des murs**

(30) Priorité: 25.07.1997 FR 9709747
(71) Demandeur: L'INDUSTRIELLE REGIONALE DU BATIMENT, 69760 Limonest (FR)
(72) Inventeur: Ferragut, Jean-Pierre, 26240 Saint Vallier (FR)
(74) Mandataire: Hartmann, Jean-Luc

(57) **Abrégé**

Cet élément de construction présente des faces latérales (2,4) ainsi que des parois longitudinales intérieures (6) sensiblement parallèles à deux faces latérales (2) opposées, ces parois intérieures (6) étant reliées entre elles par des entretoises transversales (8).

Au moins certaines des entretoises (8) reliant des parois intérieures (6) sont ajourées.

Application à des briques à conductivité thermique réduite.

## Description

La présente invention concerne un élément de construction présentant des faces latérales ainsi que des parois intérieures sensiblement parallèles à deux faces latérales opposées.

De tels éléments de construction sont notamment utilisés pour réaliser des parois, telles que des murs ou similaires. Les parois intérieures sensiblement parallèles les unes aux autres permettent d'avoir des couches d'air au coeur de l'élément de construction qui permettent a celui-ci d'avoir de bonnes performances thermiques. Grâce a l'air emprisonné, une bonne isolation thermique est réalisée.

Un problème constant est d'améliorer les performances thermiques d'un élément de construction du type précité. Plusieurs solutions existent pour permettre d'en diminuer la conductivité thermique. Il est ainsi connu par exemple d'utiliser un matériau présentant une porosité importante. Il est également connu de diminuer l'épaisseur des parois intérieures afin de pouvoir augmenter le nombre de parois intérieures, et de ce fait donc augmenter le nombre de couches d'air emprisonné à l'intérieur de l'élément de construction. Il est également connu de former des labyrinthes qui permettent d'allonger le chemin thermique entre les faces latérales opposées devant être isolées l'une de l'autre.

L'invention a alors pour but de fournir un élément de construction qui permette encore d'augmenter les performances thermiques des éléments de construction connus.

A cet effet, l'élément de construction qu'elle propose présente des faces latérales ainsi que des parois longitudinales intérieures sensiblement parallèles à deux faces latérales opposées, ces parois intérieures étant reliées entre elles par des entretoises transversales.

Selon l'invention, au moins certaines des entretoises reliant des parois intérieures sont ajourées.

Le fait d'avoir des entretoises ajourées permet d'avoir une meilleure isolation de deux parois intérieures voisines. Les calories passent donc plus difficilement d'une paroi a l'autre. La conductivité thermique de l'élément de construction s'en trouve sensiblement réduite.

Dans une forme de réalisation préférentielle, les entretoises sont ajourées de manière a former des pontets, indépendants les uns des autres.

Pour obtenir une meilleure isolation thermique, la liaison d'au moins une paroi, reliée a deux parois voisines, est réalisée de manière quinconcée, c'est a dire que les entretoises placées sur une face de la paroi sont décalées par rapport aux entretoises placées sur l'autre face de la paroi.

Le chemin thermique entre les deux faces latérales opposées parallèles aux parois intérieures est ainsi rallongé.

Pour que les ajourements réalisés dans les entretoises ne fragilisent pas mécaniquement l'élément de construction, il est proposé que les ajourements réalisés sur les entretoises se trouvant d'un même côté d'une paroi longitudinale intérieure soient décalés d'une entretoise à l'autre.

Un élément de construction selon l'invention est avantageusement réalisé en terre cuite. Pour avoir des meilleures performances thermiques, cette terre cuite sera de préférence poreuse. Toutefois, il est envisageable d'utiliser d'autres matériaux qui seront, eux-aussi, de préférence poreux.

De toute façon, l'invention sera bien comprise a l'aide de la description qui suit, en référence au dessin schématique annexé représentant à titre d'exemple non limitatif un élément de construction selon l'invention.
Figure 1 en est une vue en perspective partiellement coupée, et
Figure 2 est une vue en coupe selon la ligne de coupe II-II de la figure 1.

Le dessin représente une brique de construction réalisée en terre cuite. Pour obtenir de meilleures performances thermiques, la terre cuite utilisée présente une porosité importante. Cette brique est de forme sensiblement parallélépipédique. Elle peut par exemple être utilisée dans la construction d'un mur.

La brique représentée comporte quatre faces latérales : deux faces latérales longitudinales 2 et deux faces latérales transversales 4. Lorsque plusieurs briques sont assemblées, les faces latérales longitudinales forment par exemple la surface d'un mur, tandis que les faces latérales transversales de deux briques voisines se font face.

Parallèlement aux faces latérales longitudinales sont disposées a l'intérieur de la brique des parois intérieures longitudinales 6. Ces parois 6, parallèles les unes aux autres, forment des compartiments dans la brique. Ces compartiments sont remplis d'air et permettent à la brique de présenter une bonne isolation thermique. Des entretoises 8 transversales, c'est-à-dire parallèles aux faces latérales transversales 4, relient à chaque fois deux parois intérieures 6 voisines. Ces entretoises 8 contribuent à la rigidité mécanique de la brique. Afin d'améliorer les performances thermiques de la brique, ces entretoises 8 sont ajourées. Ces entretoises 8 ne forment donc pas des nervures continues mais des pontets 10 qui relient deux parois intérieures longitudinales 6 voisines. Ceci permet une meilleure isolation thermique de deux parois 6 voisines par rapport aux briques de l'état de la technique antérieure dans lequel des parois 6 voisines sont reliées par des nervures continues.

La figure 2 montre la disposition des pontets 10 sur une face d'une paroi intérieure 6. Sur la figure 2, à titre d'exemple, on a représenté trois entretoises 8. On constate que les pontets 10, ou bien les ajourements réalisés dans les entretoises 8, de deux entretoises voisines, sont décalés les uns par rapport aux autres. De cette manière, les ajourements réalisés ne fragilisent pas la tenue mécanique de la brique.

Sur la figure 1 on constate que de part et d'autre d'une même paroi 6, la liaison avec les parois voisines 6 est quinconcée. Ainsi, les entretoises 8 ajourées se trouvant sur une face d'une paroi intérieure 6 sont décalées par rapport aux entretoises ajourées 8 se trouvant sur l'autre face de la même paroi intérieure 6. Cette disposition des entretoises 8 permet d'augmenter le chemin thermique entre les deux faces latérales longitudinales de la brique et permet donc d'augmenter la capacité d'isolation thermique de la brique.

Une brique telle que décrite ci-dessus, réalisée en terre cuite, peut être obtenue par exemple par extrusion. La brique obtenue par extrusion comporte alors des entretoises 8 continues, c'est-à-dire non ajourées. Les entretoises 8 peuvent alors être ajourées par un procédé mécanique, par exemple a l'aide d'un emporte-pièces.

Comme il va de soi, l'invention ne se limite pas à la forme d'exécution préférentielle décrite ci-dessus à titre d'exemple non limitatif ; elle en embrasse au contraire toutes les variantes.

Ainsi par exemple la brique décrite pourrait être réalisée dans un matériau autre que de la terre cuite. Elle pourrait aussi présenter une forme différente. La disposition des entretoises et des ajourements peut également être différente de celle décrite.

## Revendications

1. Élément de construction présentant des faces latérales (2,4) ainsi que des parois longitudinales intérieures (6) sensiblement parallèles à deux faces latérales (2) opposées, ces parois intérieures (6) étant reliées entre elles par des entretoises transversales (8),
caractérisé en ce qu'au moins certaines des entretoises (8) reliant des parois intérieures (6) sont ajourées.

2. Élément de construction selon la revendication 1, caractérisé en ce que les entretoises sont ajourées de manière à former des pontets (10), indépendants les uns des autres.

3. Élément de construction selon la revendication 1 ou 2, caractérisé en ce que la liaison d'au moins une paroi (6), reliée à deux parois (6) voisines, est réalisée de manière quinconcée, c'est à dire que les entretoises (8) placées sur une face de la paroi sont décalées par rapport aux entretoises (8) placées sur l'autre face de la paroi.

4. Élément de construction selon l'une des revendications 1 à 3, caractérisé en ce que les ajourements réalisés sur les entretoises (8) se trouvant d'un même côté d'une paroi longitudinale intérieure (6) sont décalés d'une entretoise à l'autre.

5. Élément de construction selon l'une des revendications 1 à 4, caractérisé en ce qu'il est réalisé en terre cuite.

6. Élément de construction selon l'une des revendications 1 à 5, caractérisé en ce qu'il est réalisé dans un matériau poreux.
